# EUROPÄISCHE PATENTSCHRIFT

(11) **EP 0 621 090 B1**
(45) Veröffentlichungstag und Bekanntmachung des Hinweises auf die Patenterteilung: **17.09.1997**
(21) Anmeldenummer: 94810164.7
(22) Anmeldetag: 17.03.1994
(51) Int. Cl.: B21C 25/02

(54) **Strangpresswerkzeug**
Extrusion tool
Outil d'extrusion

(30) Priorität: 30.03.1993 CH 970/93
(43) Veröffentlichungstag der Anmeldung: 26.10.1994
(73) Patentinhaber: Alusuisse Technology & Management AG, 8212 Neuhausen am Rheinfall (CH)
(72) Erfinder: Schwellinger, Pius, D-78250 Tengen (DE); Hofmann, Heinrich, CH-1009 Pully (CH); Eckert, Karl-Ludwig, CH-8200 Schaffhausen (CH); Ried, Alois, CH-8200 Schaffhausen (CH); Kidratschky, Hermann, D-78247 Hilzingen (DE)

(56) Entgegenhaltungen:
- US-A- 3 152 385
- US-A- 4 279 655
- DATABASE WPI Section Ch, Week 8830, Derwent Publications Ltd., London, GB; Class L02, AN 88-210727 & JP-A-63 149 012 (SHOWA ALUMINIUM KK) 21. Juni 1988
- DATABASE WPI Section Ch, Week 9145, Derwent Publications Ltd., London, GB; Class L02, AN 91-328625 & JP-A-3 218 967 (OSAKA CEMENT KK) 26. September 1991
- PATENT ABSTRACTS OF JAPAN vol. 12, no. 404 (M-757) (3251) 26. Oktober 1988 & JP-A-63 149 011 (HITACHI METALS LTD) 21. Juni 1988
- PATENT ABSTRACTS OF JAPAN vol. 12, no. 21 (M-661) (2868) 22. Januar 1988 & JP-A-62 179 810 (HITACHI METALS LTD) 7. August 1987
- DATABASE WPI Section Ch, Week 8807, Derwent Publications Ltd., London, GB; Class L02, AN 88-045747 & JP-A-63 002 862 (HITACHI METAL KK) 7. Januar 1987
- DATABASE WPI Section Ch, Week 8725, Derwent Publications Ltd., London, GB; Class L02, AN 87-174399 & JP-A-62 105 963 (HITACHI METAL KK) 16. Mai 1987
- PATENT ABSTRACTS OF JAPAN vol. 12, no. 11 (C-468) 13. Januar 1988 & JP-A-62 167 209 (MITOMO MAMORU) 23. Juli 1987

## Beschreibung

Vorliegende Erfindung betrifft ein keramisches Strangpresswerkzeug enthaltend die keramischen Werkstoffe aus der Reihe der Oxidkeramik und Nichtoxidkeramik, insbesondere dichte keramische Werkstoffe aus zirkoniumdioxidverstärktem

Aluminiumoxid oder aus einem Sialon. Strangpresswerkzeuge oder Strangpressmatrizen werden beispielsweise aus Stahl hergestellt. Neben den Stahllegierungen werden auch keramische Strangpresswerkzeuge oder Matrizen angewendet. Es ist beispielsweise bekannt, als Keramikmaterial Zirkoniumdioxid anzuwenden (Aluminium 68. Jahrgang 1992, 12, Seiten 1040, 1041). Aus dem DGM-Tagungsband "Strangpressen" 1990, Symposium 1989, Seiten 139 - 156, sind neue Werkstoffe für Strangpressmatrizen bekannt. Als Keramikwerkstoff wird beispielsweise Sialon beschrieben. Aus "Modern Metals", Mai 1990, Seiten 82 - 88, sind keramische Strangpressmatrizen aus Zirkoniumdioxid bekannt, wobei das Zirkoniumdioxid 3 % Magnesiumoxid enthält.

Die bekannten keramischen Strangpressmatrizen weisen den Nachteil auf, dass die Presskraft durch den grossen Radius an der Eintrittskante von beispielsweise mehr als 3 mm sehr hoch ist, und die Oberfläche des stranggepressten Gegenstandes rauh ist. Oft ist es wünschenswert, kompliziertere Konturen zu fertigen und relativ scharfe Ecken in die Kontur einzubauen.

Mit den bisher bekanntgewordenen keramischen Strangpressmatrizen konnten entweder keine scharfen Eintrittskanten erzeugt werden oder die Standzeit der Werkzeuge war sehr kurz.

Aufgabe vorliegender Erfindung ist es, Strangpresswerkzeuge vorzuschlagen, die sich durch hohe Standzeiten auszeichnen und bei deren Anwendung nur verhältnismässig geringe Presskräfte erforderlich sind und die zu Strangpressprodukten mit glatter Oberfläche führen.

Erfindungsgemäss wird dies dadurch erreicht, dass am Strangpresswerkzeug der Radius R₁ der Kanten zwischen der dem angepressten Werkstoff entgegengestellten Fläche des Werkzeuges und den Führungsflächen kleiner als 0,3 mm ist.

Das eigentliche Strangpresswerkzeug wird aus keramischem Werkstoff gefertigt, und es ist möglich, das Strangpresswerkzeug z.B. in einem Träger aus warmem Arbeitsstahl einzuschrumpfen.

Es kann sich dabei um Profil- oder ein- oder zweiteilige Hohlprofilwerkzeuge, wie Brücken-, Spider- und Kammerwerkzeuge handeln. Das Strangpresswerkzeug oder die Pressmatrize kann mit einer Vorkammer ausgestaltet sein. Die Vorkammer kann durch eine separate Vorkammerscheibe gebildet werden oder eine eingefräste Vorkammer darstellen. Auch möglich sind Flachmatrizen mit einer Vorkammer und mit Einfräsung.

In zweckmässiger Ausführungsform sind bei den erfindungsgemässen Strangpresswerkzeugen die Umschlingungskreise grösser als beispielsweise 20 mm im Durchmesser.

Es gelingt mit vorliegenden Strangpresswerkzeugen, insbesondere grosse Flächen der Austrittsquerschnitte im Werkzeug zu verwirklichen und damit auch Strangpressprofile grossen Querschnittes und auch grossen Materialquerschnittes zu erzeugen.

Mit den Strangpresswerkzeugen gemäss vorliegender Erfindung können die dem angepressten Werkstoff entgegengestellte Fläche des Werkzeuges und die Führungsfläche des Werkzeuges vorteilhaft in einem rechten Winkel zueinander stehen.

In weiterer vorzugsweiser Ausführungsform eines Strangpresswerkzeuges nach vorliegender Erfindung beträgt der Radius R₁ weniger als 0,1 mm oder stellt eine kleine Abschrägung an der Eintrittskante in die formgebende Matrize dar.

Nach vorliegender Erfindung liegen die Strangpresswerkzeuge mit scharfen Eintrittskanten und fallweise scharfen Ecken in der Kontur vor. Zweckmässig weisen die erfindungsgemässen Strangpresswerkzeuge Ecken oder Eckradien in der Kontur, d.h. zwischen den Führungsflächen auf, deren Radius R₂ kleiner als 0,5 mm ist. Es ist naheliegend, dass der Radius R₂ in den Führungsflächen insbesondere zur Erzeugung von scharfen Kanten in den Profilen dient, während alle grösseren Rundungen durch entsprechende Ausgestaltung der Austrittsfläche selbstverständlich auch möglich sind. Mit Führungsflächen werden die parallel zur Pressrichtung liegenden Flächen im Werkzeug, senkrecht zur Stirnfläche, verstanden.

Die Strangpresswerkzeuge nach vorliegender Erfindung enthalten als keramische Werkstoffe bevorzugt ein durch tetragonales Zirkoniumdioxid verstärktes Aluminiumoxid. Vorteilhaft enthalten die Strangpresswerkzeuge als keramische Werkstoffe eine Mischung von Aluminiumoxid und yttriumoxidstabilisiertem, tetragonalen Zirkoniumdioxid. Gegebenenfalls kann der keramische Werkstoff zusätzlich durch keramische Fasern und/oder Whisker verstärkt werden. Beispielsweise kann das Strangpresswerkzeug Aluminiumoxid und 1 bis 25 Vol.-% Zirkoniumdioxid enthalten.

Zweckmässig sind Strangpresswerkzeuge, welche als keramische Werkstoffe β-Sialone mit den Sinteradditiven MgO, Y₂O₃, Al₂O₃ und alle seltenen Erden enthalten. Zweckmässig sind Strangpresswerkzeuge, welche als keramische Werkstoffe α-Sialone des allgemeinen Formelsystems M-Si-Al-O-N enthalten, wobei M die Bedeutung von Li,Ca,Y und allen seltenen Erden von Nd bis Lu hat.

Zweckmässig sind Strangpresswerkzeuge, welche als keramische Werkstoffe dichtes reaktionsgebundenes Siliciumnitrid mit hohem Nitridanteil enthalten und welches zusätzlich heiss isostatisch nachverdichtet wurde.

Die Strangpresswerkzeuge nach vorliegender Erfindung und dabei insbesondere der Teil aus keramischen Werkstoffen können beispielsweise derart hergestellt werden, dass ein feinkörniges Zirkonoxidpulver mit einem Aluminiumoxidpulver vermischt wird. Während des Mischvorganges können auch organische Substanzen als Bindemittel zugesetzt werden. Danach erfolgt die Formgebung. Sie wird z.B. entweder durch uniaxiales oder isostatisches Pressen bewerkstelligt oder durch einen Giessprozess. Die gepressten Teile werden drucklos gesintert, ev. nachgehippt oder heissgepresst. Werden Sialone als keramische Werkstoffe angewendet, so werden die keramischen Werkstoffe durch druckloses Sintern, Gasdrucksintern, Heisspressen, Hippen oder Nachhippen zu den Strangpresswerkzeugen verarbeitet. Nach einem Herstellungsverfahren nach vorliegender Erfindung beträgt die maximale Korngrösse der zur Anwendung gelangenden keramischen Werkstoffe 5 µm und weniger, zweckmässig 1 µm und weniger und bevorzugt 0,2 - 1,0 µm für die oxidischen Werkstoffe, bzw. 5 - 10 µm und einen Aspect-ratio von >> 2 für die Sialone.

Vorliegende Erfindung betrifft auch die Verwendung der Strangpresswerkzeuge für die Erzeugung von Profilen oder Hohlprofilen aus den Metallen der Reihe des Aluminiums oder der Legierungen des Aluminium, des Kupfers, des Messings, der Buntmetalle, des Stahls oder Eisens.

Besonders bevorzugt ist die Verwendung der Strangpresswerkzeuge für die Erzeugung von Profilen oder Hohlprofilen aus Aluminium einer Reinheit von 98,6 % oder aus den Aluminiumlegierungen.

Die Strangpresswerkzeuge nach vorliegender Erfindung aus keramischen Werkstoffen führen zu Profilen mit sehr glatter Oberfläche und ermöglichen eine hohe Pressgeschwindigkeit. Die Strangpresswerkzeuge weisen bei Arbeitstemperaturen bis 700 °C eine Biegefestigkeit von 500 bis 1000 MPa und eine hohe Härte bei dieser Arbeitstemperatur auf. Die hohe Zähigkeit kann bis zu K_{IC} > 5MPam^{1/2} betragen. Vorteilhaft ist das Elastizitätsmodul und der thermische Ausdehnungskoeffizient der beschriebenen keramischen Werkstoffe in der Nähe von Stahl. Die keramischen Werkstoffe sollen eine gute Wärmeleitfähigkeit aufweisen. Schliesslich weisen die erfindungsgemässen Strangpresswerkzeuge eine lange Lebensdauer von beispielsweise mehr als 300 Pressungen auf.

## Patentansprüche

1. Keramisches Strangpresswerkzeug enthaltend die keramischen Werkstoffe aus der Reihe der Oxidkeramik und Nichtoxidkeramik, insbesondere, aus zirkoniumdioxidverstärktem Aluminiumoxid oder aus einem Sialon, dadurch gekennzeichnet, dass der Radius R₁ der Kanten zwischen der dem angepressten Werkstoff entgegengestellten Fläche des Werkzeuges und der Führungsflächen kleiner als 0,3 mm ist.

2. Strangpresswerkzeug nach Anspruch 1, dadurch gekennzeichnet, dass die Umschlingungskreise grösser als 20 mm im Durchmesser sind.

3. Strangpresswerkzeug nach Anspruch 1, dadurch gekennzeichnet, dass die dem angepressten Werkstoff entgegengestellte Fläche des Werkzeuges und die Führungsfläche in einem rechten Winkel zueinander stehen.

4. Strangpresswerkzeug nach Anspruch 1, dadurch gekennzeichnet, dass die Ecken in der Kontur zwischen den Führungsflächen einen Radius R₂ von kleiner als 0,5 mm aufweisen.

5. Strangpresswerkzeug nach Anspruch 1, dadurch gekennzeichnet, dass die keramischen Werkstoffe ein durch tetragonales Zirkoniumdioxid verstärktes Aluminiumoxid enthalten.

6. Strangpresswerkzeug nach Anspruch 1, dadurch gekennzeichnet, dass die keramischen Werkstoffe eine Mischung von Aluminiumoxid und yttriumoxidstabilisiertem, tetragonalen Zirkoniumdioxid enthalten.

7. Strangpresswerkzeug nach Anspruch 1, dadurch gekennzeichnet, dass die keramischen Werkstoffe β-Sialone der mit den Sinteradditiven MgO, Y₂O₃, Al₂O₃ und alle seltenen Erden enthalten.

8. Strangpresswerkzeug nach Anspruch 1, dadurch gekennzeichnet, dass die keramischen Werkstoffe α-Sialone des allgemeinen Formelsystems M-Si-Al-O-N enthalten, wobei M die Bedeutung von Li,Ca,Y und allen seltenen Erden von Nd bis Lu hat.

9. Verwendung der Strangpresswerkzeuge nach Anspruch 1 für die Erzeugung von Profilen oder Hohlprofilen aus den Metallen der Reihe des Aluminiums oder der Legierungen des Aluminiums, des Kupfers, des Messings, der Buntmetalle, des Stahls oder Eisens.

## Claims

1. Ceramic extrusion tool containing ceramic materials from the group consisting of oxide ceramics and non-oxide ceramics, in particular zirconium dioxide-reinforced aluminium oxide or a sialon, characterised in that the radius R₁ of the edges between the surface of the tool opposite the extruded material and the guide surfaces is less than 0.3 mm.

2. Extrusion tool according to claim 1, characterised in that the circles of contact have a diameter of more than 20 mm.

3. Extrusion tool according to claim 1, characterised in that the surface of the tool opposite the extruded material and the guide surface are at right angles with one another.

4. Extrusion tool according to claim 1, characterised in that the corners in the contour between the guide surfaces have a radius R₂ of less than 0.5 mm.

5. Extrusion tool according to claim 1, characterised in that the ceramic materials contain an aluminium oxide reinforced by tetragonal zirconium dioxide.

6. Extrusion tool according to claim 1, characterised in that the ceramic materials contain a mixture of aluminium oxide and yttrium oxide-stabilised tetragonal zirconium dioxide.

7. Extrusion tool according to claim 1, characterised in that the ceramic materials contain β-sialons with the sintering aids MgO, Y₂O₃, Al₂O₃ and any rare earths.

8. Extrusion tool according to claim 1, characterised in that the ceramic materials contain α-sialons of the general formula M-Si-Al-O-N, where M represents Li, Ca, Y and any rare earths from Nd to Lu.

9. Use of the extrusion tools according to claim 1 for the production of profiles or hollow profiles from metals of the group consisting of aluminium or alloys of aluminium, copper, brass, non-ferrous metals, steel or iron.

## Revendications

1. Outil d'extrusion en céramique, contenant les matériaux céramiques de la série des céramiques oxydes et des céramiques non oxydes, en particulier d'oxyde d'aluminium armé d'oxyde de zirconium ou d'un sialon, caractérisé par le fait que le rayon R₁ des arêtes entre la surface de l'outil située en face du matériau extrudé et les surface de guidage est inférieur à 0,3 mm.

2. Outil d'extrusion selon la revendication 1, caractérisé par le fait que les cercles circonscrits sont d'un diamètre supérieur à 20 mm.

3. Outil d'extrusion selon la revendication 1, caractérisé par le fait que la surface de l'outil située en face du matériau extrudé et la surface de guidage sont perpendiculaires l'une à l'autre.

4. Outil d'extrusion selon la revendication 1, caractérisé par le fait que les angles du contour entre les surfaces de guidage présentent un rayon R₂ inférieur à 0,5 mm.

5. Outil d'extrusion selon la revendication 1, caractérisé par le fait que les matériaux céramiques contiennent un oxyde d'aluminium armé de dioxyde de zirconium tétragonal.

6. Outil d'extrusion selon la revendication 1, caractérisé par le fait que les matériaux céramiques contiennent un mélange d'oxyde d'aluminium et de dioxyde de zirconium tétragonal, stabilisé à l'oxyde d'ittrium.

7. Outil d'extrusion selon la revendication 1, caractérisé par le fait que les matériaux céramiques contiennent des β-sialons contenant les additifs de frittage MgO, Y₂O₃, Al₂O₃ et toutes les terres rares.

8. Outil d'extrusion selon la revendication 1, caractérisé par le fait que les matériaux céramiques contiennent des α-sialons du système de la formule générale M-Si-Al-O-N, M représentant, Li, Ca, Y et toutes les terres rares de Nd à Lu.

9. Emploi des outils d'extrusion selon la revendication 1, pour la production de profilés ou de profilés creux en les métaux de la série de l'aluminium ou des alliages d'aluminium, du cuivre, du laiton, des métaux lourds non ferreux, de l'acier ou du fer.
